# EUROPÄISCHE PATENTSCHRIFT

(11) **EP 0 859 194 B1**
(45) Veröffentlichungstag und Bekanntmachung des Hinweises auf die Patenterteilung: **05.06.2002**
(21) Anmeldenummer: 97121909.2
(22) Anmeldetag: 12.12.1997
(51) Int. Cl.: F24C 11/00

(54) **Kochgerät**
Cooking apparatus
Appareil de cuisson

(30) Priorität: 14.02.1997 DE 19705715
(43) Veröffentlichungstag der Anmeldung: 19.08.1998
(73) Patentinhaber: Schott Glas, 55122 Mainz (DE); CARL-ZEISS-STIFTUNG trading as Schott Glas, 55122 Mainz (DE)
(72) Erfinder: Taplan, Martin, 55494 Rheinböllen (DE); Scheidler, Herwig, 55126 Mainz (DE); Köster, Christof, 45481 Müllheim an der Ruhr (DE)

(56) Entgegenhaltungen:
- DE-A- 4 227 672
- DE-A- 4 233 470

## Beschreibung

Die Erfindung betrifft ein Gerät mit mindestens einer Platte aus einem für Wärmestrahlung durchlässigen Material, wie Glaskeramik, Glas, Keramik, bzw. einem ähnlichen Material als Oberfläche, zum Kochen, Braten und/oder Warmhalten, auf einer Rahmenkonstruktion, mit regelbaren, unter und auf der Platte verteilt angeordneten unterschiedlichen Sorten von Wärmequellen, die zum einen Teil unter der Platte verteilt angeordnet sind und indirekt durch Strahlung durch die Platte hindurch als Strahlungsbrenner wirksam sind und die zum anderen Teil über dem Niveau der Platte angeordnet sind und direkt durch Erzeugung offener Flammen als atmosphärische, offene Gasbrenner Wärme übertragen, wobei die jeweiligen Wärmequellen den Koch-, Brat- und/oder Warmhaltestellen entsprechen.

Unterschiedliche Wärmequellen bieten dem Benutzer unterschiedliche und ganz spezifisch Vorteile.
So wird die offene Gasflamme eines atmosphärischen Gasbrenners sehr gerne für schnelles Anbraten eingesetzt, oder auch wenn kein Nachkochen erwünscht ist.

Andererseits schätzt man elektrobeheizte Glaskeramikkochzonen wegen der feinstufigen Regulierbarkeit, der gleichmäßigen Temperaturverteilung und der Möglichkeit Heizkreise leicht variabel zu- oder abzuschalten. Zu dieser Sorte von Kochzonen gehören auch die indirekt durch Infrarotstrahlung durch die Platte hindurch wirksamen Gasstrahlungsbrenner, oder die bekannten Induktionskochzonen.

Es gibt nun nicht wenige Benutzer die daher die Eigenschaften beider Sorten von Wärmequellen nutzen möchten. Diesem Bedarf hat die Herdindustrie entsprochen, indem sie Kombinationsgeräte anbietet.

So beschreibt auch die DE 30 49 491 C2 einen Kochherd, dessen obere Fläche von einer einzigen ebenen und eine durchgehend geschlossene Oberfläche aufweisenden wärmeübertragenden Platte, insbesondere einer Glaskeramikplatte, gebildet ist, unter welcher wenigstens ein Gasstrahlungsbrenner angeordnet ist, wobei unterhalb der wärmeübertragenden Platte und außerhalb des Kochfeldes neben dem und/oder im Fortkoch- oder Warmhaltefeld wenigstens ein elektrischer Strahlheizkörper angeordnet ist.
Aus der DE 30 49 491 C2 sind Geräte mit Gasstrahlungsbrennern neben elektrisch versorgten Strahlheizkörpern unter einer eine durchgehend geschlossenen Oberfläche aufweisenden wärmeübertragenden Platte, bekannt.

Aus der FR 2 626 964 A1 ist ein Herd bekannt, bei dem sich unter einer Glaskeramikabdeckung ein elektrisches Strahlungsheizelement befindet und daneben normale Gasbrenner mit offener Flamme vorgesehen sind.
Auch aus der FR 2 626 964 A1 sind unterschiedliche Sorten von Wärmequellen bekannt, nämliche elektrische Strahlungsheizelemente neben offenen Gasbrennern, wobei hier die Glaskeramikplatte jeweils nur das einzelne elektrische Strahlungsheizelement überdeckt und keine durchgehende Platte mit unter und/oder auf ihr verteilten Wärmequellen ausbildet.

Aus der DE 42 27 672 C2 ist ein Kochgerät mit einer Platte aus einem für Wärmestrahlung durchlässigen Material, wie Glaskeramik zu entnehmen, mit unter, in und/oder auf der Platte verteilt angeordneten, gasbeheizten, unterschiedlichen Sorten von Wärmequellen, die zum einen Teil unter der Platte verteilt angeordnet und indirekt durch Infrarotstrahlung durch die Platte hindurch als Infrarot-Gasstrahlungsbrenner wirksam sind und die zum anderen Teil über und/oder im Niveau der Platte angeordnet sind und direkt durch Erzeugung offener Flammen als atmosphärische offene Gasbrenner Wärme übertragen.

Kombinationsgeräte, die gas- und elektrobeheizte Wärmequellen aufweisen sind sowohl als Standherde, als auch als Einbaumulden erhältlich.
Beispielsweise in Frankreich haben diese Herdtypen eine lange und erfolgreiche Tradition.
Neben den Vorzügen der unterschiedlichen Wärmeentwicklung bei den verschiedenen Wärmequellen spielte in der Vergangenheit und zum Teil auch heute noch eine unsichere Energieversorgung der einen oder der anderen Energiequelle eine nicht unbedeutende Rolle. Falls z.B. das Stromnetz zusammenbricht, kann auf der Gaskochstelle weitergekocht werden und umgekehrt, falls die Gasflasche einmal leer ist, kann auf der Elektro-Kochstelle weitergearbeitet werden. Solche Kochgeräte bestehen üblicherweise aus 4 Kochstellen, wovon entweder 2 elektro- und 2 gasbeheizt sind oder 3 gasbeheizt und 1 elektrobeheizt ist.
Die Elektrokochstellen werden insbesondere von einer Glaskeramik-Platte abgedeckt, unter welcher die eigentlichen Heizkörper montiert sind.
Als Elektroheizkörper werden Strahlungsheizkörper, Bandheizkörper, Halogenheizkörper oder auch Induktionsheizkörper eingesetzt.
Ebenso können Gaskochstellen von einer Glaskeramik-Platte abgedeckt werden, unter der dann der Gasstrahlungsbrenner, oft mit einer Brennerplatte aus keramischen oder anderen temperaturbeständigen Fasern montiert sind.
Eine andere Art von Gaskochstellen bestehen aus atmosphärischen, offenen Gasbrennern, die mittels Bohrungen durch die Glaskeramik durchgeführt und abgedichtet werden.

Zum Aufstellen der Töpfe auf diese Gaskochstellen sind dann zusätzliche Tragroste, die sogenannten Topfträger erforderlich, die für einen sicheren Stand des Kochgeschirrs sorgen und zusätzlich eine einwandfreie Verbrennung des Gases durch ausreichenden Luftzutritt sicherstellen.

Neben allen Vorzügen dieser kombinierten Kochgeräte wird aber die unterschiedliche Arbeitshöhe der Gaskochstellen, die mit offenen, atmosphärischen Gasbrennern über dem Niveau der Platte, die die Oberfläche des Gerätes bildet betrieben werden, gegenüber der Elektrokochstelle oder der Gaskochstelle mit Gasstrahlungsbrenner, die sich unter der Platte befinden als erheblicher Nachteil empfunden, da Töpfe und Pfannen in unterschiedlichen Ebenen bedient werden müssen.

Aufgabe der Erfindung ist es daher, ein einfaches und kostengünstig herstellbares und umrüstbares Kochgerät zu finden, welches den Mangel der unterschiedlichen Arbeitshöhen für Kochstellen ausgleicht, wobei nach der Erfindung bestehende Rahmenkonstruktionen der am Markt üblichen Geräte beibehalten werden sollen.

Nach der vorliegenden Erfindung wird diese Aufgabe bei einem Kochgerät der eingangs beschriebenen Art durch mindestens einen höhenausgleichenden, auf einem Teil des Rahmens auf dem die Platte aufliegt, aufsitzenden und mit dem Rahmen des Gerätes fest verbindbaren, modular aufgebauten Aufsatz, gelöst, der ebenfalls Wärmequellen umfaßt, die unter seiner Platte verteilt angeordnet und indirekt durch Strahlung durch diese Platte hindurch wirksam sind, so daß alle Koch-, Brat-, und/oder Warmhaltestellen in einer höhengleichen Ebene liegen, die durch die Höhe der über dem Niveau der Platte angeordneten offenen, atmosphärischen Gasbrenner, oder deren zugehörige Topfträger definiert wird, wobei die Platte (n) zwei höhenverschiendene, zueinander parallele Ebenen ausbildet(en).

Die Aufgabenstellung wird einfach durch die Verwendung eines Aufsatzmoduls für den elektrobeheizten Kochstellenbereich erreicht. Der modulare Aufsatz hat dabei im montierten Zustand eine Höhe, die der Höhe des Gitterrostes, also der Topfträger der offenen Gaskochstellen entspricht.
Als erheblicher Vorteil bei dieser Lösung stellt sich heraus, daß die bisherigen Rahmen- oder Gehäusekonstruktionen beibehalten werden können und nur der modulare Aufsatz in den bereits bestehenden Rahmenteil eingesetzt und integriert werden kann.
So können die bisherigen Fertigungswerkzeuge und Einzelkomponenten weiterverwendet werden, was zu erheblichen Kostenvorteilen führt. Des weiteren bietet dieser modulare Aufsatz den Vorteil, unterschiedliche Geräte-Konfigurationen flexibel realisieren zu können. Es ist möglich, das bisherige Modell in üblicher Weise wie bisher zu fertigen oder aber mit Hilfe des erfindungsgemäßen modularen Aufsatzes beliebige Kombinationsgeräte mit höhengleichen Kochstellen herzustellen.

Nach der Erfindung kann z.B. die Glaskeramik-Platte, die die Oberfläche des Gerätes bildet, einstückig gebogen ausgebildet sein und so eine geschlossene Oberfläche bilden oder es können zwei Platten, die die höhenverschiedenen Ebenen ausbilden mittels eines einfachen Hilfsrahmens flüssigkeitsdicht aneinandergefügt sein. Dies kann z. B. durch Klebeverbindungen oder durch geeignete Rahmenkonstruktionen erfolgen. Dabei enthält und umfaßt der modulare Aufsatz nach der Erfindung in bevorzugter Ausführungsform alle zu seiner Funktion notwendigen Komponenten wie Anzeigen, Regler, Stromzuführung, Sicherheitseinrichtungen, so daß er lediglich funktionsicher mit der Gerät verbunden werden muß.
Der Aufsatz bildet dann ein vollkommen selbständiges, einheitliches Funktionsteil, das lediglich mit dem Gerät funktionssicher und lösbar fest verbindbar ist.
Selbstverständlich sind allerdings auch Anzeigen und Regler in dem vorderen Schalterbereich des eigentlichen Gerätes zu integrieren.

Die folgenden Ausführungsbeispiele sollen die vorliegende Erfindung weiter verdeutlichen.

Es zeigen:
- Figur 1:: Kochgerät mit einer Glaskeramikplatte als Kochfläche mit 2 Gas- und 2 Elektrokochstellen, wobei sich die Gaskochstellen über dem Niveau der Platte, die Elektrokochstellen dagegen auf der Platte befinden (Stand der Technik).
- Figur 2:: Ein Aufsatzmodul nach der Erfindung mit 2 Elektrokochstellen, in einer gefügten Ausführung, die auch zum nachträglichen Einbau besonders geeignet ist.
- Figur 3:: Ein Kochgerät mit Glaskeramik-Platten als Oberfläche, mit zwei Gaskochstellen mit offenen, atmosphärischen Gasbrennern und einem modularen Aufsatz nach der Erfindung mit 2 Elektrokochstellen, die sich nun in einer höhengleichen Ebene mit den Gasbrennern bzw. den zugehörigen Topfträgern befinden.

Figur 1 zeigt beispielhaft ein Kochgerät mit Glaskeramikkochfläche, mit elektrisch und gasbetriebenen Kochzonen. Das in der Figur 1 dargestellte Kochgerät weist eine unterschiedliche Arbeitshöhe zwischen Elektro- und Gaskochzone auf. Es ergeben sich dadurch die genannten Nachteile im praktischen Gebrauch, insbesondere weil Töpfe und Pfannen auf unterschiedlichen Ebenen bedient werden müssen.

Mit einem erfindungsgemäßen modularen Aufsatz, wie in Figur 2 gezeigt, besteht die Möglichkeit, einfach unterschiedliche Höhen der Kochzonen auszugleichen. Die modularen Aufsätze werden dabei über einfache Hilfsrahmenkonstruktionen in die bestehenden Kochgeräte integriert. Die modular aufgebauten Aufsätze können nach der vorliegenden Erfindung unter Beibehaltung der bestehenden Rahmenkonstruktionen eines Kochgerätes in alle auf dem Markt befindlichen Rahmen eingesetzt werden.
Die modularen Aufsätze können dabei mit einer bzw. mit zwei Elektrokochzonen, wie in Figur 2 gezeigt, ausgeführt sein. Es besteht die Möglichkeit, diese modularen Aufsätze durch Fügen der Glaskeramikplatten mittels eines Hilfsrahmens zu integrieren oder eine geeignet gebogene Glaskeramikplatte zu verwenden.
In dem Beispiel nach Figur 1 sind die hinteren Elektrokochzonen durch ein erfindungsgemäßes Aufsatzmodul 2 mit zwei Elektrokochzonen ersetzt worden, wie in Figur 3 gezeigt wird.

Eine weitere Ausführungsform ergibt sich, wenn nur eine Gaskochzone durch einen modularen Aufsatz mit einer Elektrokochzone ersetzt wird.

## Patentansprüche

1. Kochgerät mit mindestens einer Platte aus einem für Wärmestrahlung durchlässigen Material, wie Glaskeramik, Glas, Keramik, bzw. einem ähnlichen Material als Oberfläche, zum Kochen, Braten und/oder Warmhalten, auf einer Rahmenkonstruktion, mit regelbaren, unter und auf der Platte verteilt angeordneten, unterschiedlichen Sorten von Wärmequellen, die zum einen Teil unter der Platte verteilt angeordnet und indirekt durch Strahlung durch die Platte hindurch als Strahlungsbrenner wirksam sind und die zum anderen Teil über dem Niveau der Platte angeordnet sind und direkt durch Erzeugung offener Flammen als atmosphärische, offene Gasbrenner Wärme übertragen, wobei die jeweiligen Wärmequellen den Koch-, Brat- und/oder Warmhaltestellen entsprechen,
**gekennzeichnet durch**
mindestens einen höhenausgleichenden, auf einem Teil des Rahmens auf dem die Platte aufliegt, aufsitzenden und mit dem Rahmen des Gerätes fest verbindbaren, modular aufgebauten, plattenförmigen Aufsatz (2), der ebenfalls Wärmequellen, die unter seiner Platte verteilt angeordnet und indirekt **durch** Strahlung **durch** die Platte hindurch wirksam sind, umfaßt, so daß alle Koch-, Bratund/oder Warmhaltestellen in einer höhengleichen Ebene liegen, die **durch** die Höhe der über dem Niveau der Platte angeordneten, offenen, atmosphärischen Gasbrenner oder **durch** deren zugehörige Topfträger definiert wird, wobei die Platte(n) zwei höhenverschiedene, zueinander parallele Ebenen ausbildet/ausbilden.

2. Kochgerät nach Anspruch 1,
**dadurch gekennzeichnet,**
**daß** die Platte, die die Oberfläche des Gerätes bildet, einstückig ausgebildet ist.

3. Kochgerät nach Anspruch 1,
**dadurch gekennzeichnet,**
**daß** die Platten, die die Oberfläche des Gerätes und die höhenverschiedenen Ebenen ausbilden flüssigkeitsdicht mittels eines Hilfsrahmens aneinandergefügt und miteinander verbunden sind.

4. Kochgerät nach Anspruch 1,
**dadurch gekennzeichnet,**
**daß** der modulare Aufsatz (2) alle zu seiner Funktion notwendigen Komponenten enthält und umfaßt.

## Claims

1. Cooking appliance with at least one plate consisting of a material permeable to heat radiation, such as glass ceramic, glass, ceramic, or of a similar material, as a surface, for cooking, roasting and/or keeping hot, on a frame structure, with different adjustable types of heat sources arranged, distributed, under and on the plate, which, for one part, are arranged, distributed, under the plate and are effective indirectly, by radiation through the plate, as radiant burners and, for the other part, are arranged above the level of the plate and transmit heat directly, by the generation of open flames, as atmospheric open gas burners, the respective heat sources corresponding to the cooking, roasting and/or keeping-hot points, **characterized by** at least one height-equalizing modularly constructed plate-shaped attachment (2) which sits on a part of the frame on which the plate rests and is firmly connectable to the frame of the appliance and which likewise comprises heat sources which are arranged, distributed, under its plate and are effective indirectly by radiation through the plate, so that all the cooking, roasting and/or keeping-hot points lie in one plane of equal height which is defined by the height of the open atmospheric gas burners arranged above the level of the plate or by the associated pot carriers of the said gas burners, the plate or plates forming two planes of different height which are parallel to one another.

2. Cooking appliance according to Claim 1, **characterized in that** the plate which forms the surface of the appliance is produced in one piece.

3. Cooking appliance according to Claim 1, **characterized in that** the plates which form the surface of the appliance and the planes of different height are joined to and connected with one another in a liquid-tight manner by means of an auxiliary frame.

4. Cooking appliance according to Claim 1, **characterized in that** the modular attachment (2) contains and comprises all the components necessary for its functioning.

## Revendications

1. Appareil de cuisson avec au moins une plaque en un matériau transparent pour le rayonnement thermique, comme la vitrocéramique, le verre, la céramique, respectivement un matériau analogue, en guise de surface pour cuire, rôtir et/ou maintenir à température, sur une structure de cadre, avec différents types de sources de chaleur réglables, réparties sous et sur la plaque, qui sont pour une partie réparties sous la plaque et sont actives indirectement comme brûleurs radiants par rayonnement à travers la plaque et qui sont pour l'autre partie disposées au-dessus du niveau de la plaque et transfèrent de la chaleur directement par production de flammes nues comme brûleurs à gaz ouverts, atmosphériques, dans lequel les sources de chaleur respectives correspondent aux points de cuisson, de rôtissage et/ou de maintien à température, **caractérisé par** au moins une tablette (2) en forme de plaque, de structure modulaire, pouvant être assemblée fixement au cadre de l'appareil et reposant sur une partie du cadre sur lequel la plaque est posée, en compensant la différence de hauteur, qui comprend également des sources de chaleur qui sont réparties sous sa plaque et qui sont actives indirectement par rayonnement à travers la plaque, de telle manière que tous les points de cuisson, de rôtissage et/ou de maintien à température se trouvent dans un plan de même hauteur, qui est défini par la hauteur des brûleurs à gaz atmosphériques, ouverts, disposés au-dessus du niveau de la plaque ou par les grilles de support associées à ceux-ci, dans lequel la plaque (les plaques) forme(nt) deux plans de hauteurs différentes, parallèles l'un à l'autre.

2. Appareil de cuisson suivant la revendication 1, **caractérisé en ce que** la plaque, qui forme la surface de l'appareil, est formée en une seule pièce.

3. Appareil de cuisson suivant la revendication 1, **caractérisé en ce que** les plaques, qui forment la surface de l'appareil et les plans de hauteurs différentes, sont agencées l'une à l'autre de façon étanche aux liquides au moyen d'un cadre auxiliaire et sont assemblées l'une à l'autre.

4. Appareil de cuisson suivant la revendication 1, **caractérisé en ce que** la tablette modulaire (2) contient et comprend tous les composants nécessaires pour son fonctionnement.
